# EUROPÄISCHE PATENTSCHRIFT

(11) **EP 0 747 186 B1**
(45) Veröffentlichungstag und Bekanntmachung des Hinweises auf die Patenterteilung: **22.08.2001**
(21) Anmeldenummer: 95108957.2
(22) Anmeldetag: 10.06.1995
(51) Int. Cl.: B28D 1/04, B27B 5/24, B27G 5/00

(54) **Verfahren zum Abfasen von Gipskartonplatten**
Method for chamfering gypsum plaster boards
Procédé pour chamfreiner des panneaux en placoplâtre

(43) Veröffentlichungstag der Anmeldung: 11.12.1996
(73) Patentinhaber: Rigips GmbH, D-37619 Bodenwerder (DE)
(72) Erfinder: Beck, Horst, D-41352 Korschenbroich (DE); Schöppl, Johannes, D-79410 Badenweiler (DE)
(74) Vertreter: Cohausz & Florack

(56) Entgegenhaltungen:
- EP-A- 0 333 994
- DE-A- 4 227 760
- GB-A- 1 401 421
- GB-A- 2 006 107
- US-A- 3 910 170
- US-A- 4 104 938
- US-A- 4 969 380

## Beschreibung

Die Erfindung betrifft ein Verfahren zum gleichzeitigen Abfasen der Querkanten zweier übereinanderliegender Gipskartonplatten.

Es ist bekannt, daß Gipskartonplatten in einem kontinuierlichen Fertigungsverfahren dadurch hergestellt werden, daß aus einer Kartonbahn bestimmter Breite, deren Ränder hochgebogen sind, eine Wanne gebildet wird, in die fließfähiger Gipsbrei durch eine Kalibrierwalze verteilt wird, der dann durch einen weiteren Karton, den sogenannten Rückseitenkarton, abgedeckt und die hochstehenden Ränder des ersten Kartons, des Ansichtsseitenkartons, über den Rückseitenkarton gefaltet und angeklebt werden. Der so entstandene Gipskartonplattenstrang wird in Stücke geschnitten, die bis zu 400 cm und länger sein können. Die Längsränder dieser Gipskartonplattenstücke werden durch entsprechende seitliche Formstücke zu einer kartonummantelten Kante verformt. Die Querkanten, die durch die Aufteilung des Stranges in einzelne Platten entstehen, sind indessen rechteckig und mehr oder weniger rauh.

Die Verarbeitung von Gipskartonplatten erfolgt im allgemeinen so, daß man Platten bestimmter Abmessung verarbeitet, die als Ganzes angewendet werden können, beispielsweise geschoßhoch sind, so daß sich nur vertikal stehende Längsrandfugen oder horizontal liegende Längsrandfugen ergeben. In anderen Fällen ist jedoch die Verarbeitung auch von mehreren Gipskartonplatten oder Gipskartonplattenstücken erforderlich, die auch mit den Querkanten aneinander gestoßen und verspachtelt werden müssen. Solche rechtwinkligen Querfugen und Platten mit ausgefransten Kartonrändern lassen sich aber in dieser Art nicht verspachteln, sie müssen für die Verspachtelung vorbereitet werden, das bedeutet, sie müssen mit einer Abfasung versehen werden.

Diese Abfasung kann im einfachsten Falle von Hand mit einem Messer oder besser mit einem Hobel hergestellt werden, jedoch ist dies eine langwierige Arbeit und die sich dabei ergebende Abfasung kann, da der Hobel von Hand geführt wird, auch fehlerhaft sein, zumal dann, wenn die Abfasung von einem Laien durchgeführt wird. Kartonplatten, Abfasung, Werkzeuge und Methoden sind in Hanusch, "Gipskartonplatten", 1978, Seite 38 ff. beschrieben.

Die US-A-4 969 380 offenbart eine Vorrichtung und ein Verfahren zur Herstellung einer längerlichen V-förmigen Vertiefung in Gipskartonplatten und nutzt dabei eine Säge mit zwei hintereinanderliegenden Sägeblättern ebenso wie die US-A-3 910 170. Die GB-A-2 006 107 offenbart eine Sägeeinrichtung zum Bearbeiten von Bauholz. Die hier beschriebene Einrichtung ermöglicht das Schneiden des Holzes unter relativ steilem Winkel nach einem Förderband, wenn das Bauholz etwas dünner als der Sägeblattdurchmesser ist und ermöglicht die Benutzung des vollständigen Sägeblattdurchmessers zum Schneiden, wenn das Bauholz relativ dick ist. Die EP-A-0 333 994 offenbart ein Verfahren zum gleichzeitigen Abfasen der Querkanten zweier übereinanderliegender Platten.

Es ist daher Aufgabe der vorliegenden Erfindung, ein Verfahren zu schaffen, mit der werkseitig, schnell und sauber entsprechende Abfasungen an Querkanten von Gipskartonplatten herstellbar sind.

Gelöst wird diese Aufgabe durch ein Verfahren zum gleichzeitigen Abfasen der Querkanten (17,18) zweier übereinanderliegender Gipskartonplatten in einem Verfahren zur Herstellung von Gipskartonplatten, wobei die Gipskartonplatten (13,14) mit ihren Ansichtsseiten aufeinander liegen und jede Querkante mit jeweils zwei in einem Winkel zueinander stehenden und versetzt angeordnet angetriebenen Kreissägen in Eingriff kommen, wobei jeweils eine Querkante einer Gipskartonplatte mit einer Kreissäge in Eingriff gelangt.

Vorzugsweise erfolgt die Zuführung der mit ihren Ansichtsseiten übereinanderliegenden beiden Gipskartonplatten mittels endloser Transportbänder, die in einem entsprechenden Maschinengestell synchron umlaufend angeordnet sind, während von oben auf die Gipskartonplatte Druck ausgeübt wird. Die Gipskartonplatten liegen dabei auf einem tischartigen Gestell.

Von den beiden Kreissägepaaren, die jeweils wieder aus zwei, einen Winkel miteinander bildenden Kreissägen mit Antrieb bestehen, ist ein Paar quasi ortsfest auf einer Seite des Maschinengestells bzw. der Gipskartonplatten für ihr Querkantenpaar angeordnet, während das gegenüberliegende, wieder aus zwei Kreissägen bestehende Paar, für das andere Querkantenpaar der Gipskartonplatten vorgesehen ist und von diesem weg bewegbar ist, um auf Platten unterschiedlicher Länge eingestellt werden zu können.

Jedes, aus Kreissäge und Antriebsmotor bestehende Aggregat der Paare ist verschwenkbar, horizontal und vertikal verstellbar, auch das als ortsfest bezeichnete Kreissägepaar. Ortsfest in diesem Zusammenhang soll nur bedeuten, daß beim Übergang auf Platten anderer Länge nur das nicht "ortsfeste" Paar neu eingerichtet zu werden braucht.

Der Antrieb der Kreissägeblätter erfolgt elektrisch oder pneumatisch oder hydraulisch mit regelbarer Geschwindigkeit. Bei den Kreissägeblättern handelt es sich vorzugsweise um solche mit einer feinen Zahnung oder um mit Diamanten oder Hartmetall besetzte Sägeblätter.

Die Erfindung wird nun anhand eines Ausführungsbeispiels näher erläutert.

In der Zeichnung stellen dar:
- Fig. 1:: Eine schematische Darstellung der Vorrichtung im Querschnitt, teilweise in der Ansicht,
- Fig. 2:: Eine Draufsicht auf die Vorrichtung gemäß Fig. 1 und
- Fig. 3:: Eine ausführliche Darstellung des Kreissägepaares an der einen Querkante zweier übereinanderliegender Gipskartonplatten.

Bei dem in der Zeichnung dargestellten Ausführungsbeispiel bildet das Maschinengestell eine große tischartige Aufnahme, auf der wenigstens zwei Gipskartonplattenstapel Aufnahme finden können und zwar mit ihren in der Praxis vorkommenden üblichen Maßen.

Der Gipskartonplattenstapel besteht in diesem Ausführungsbeispiel aus zwei mit ihren Ansichtsseiten aufeinanderliegenden GKP (GKP = Gipskartonplatten).

Das Maschinengestell ist nach bekannten maschinenbautechnischen Regeln konstruiert und geplant, so daß es seine Aufgabe erfüllen kann.

Es besteht aus einem Rahmengerüst, das in seinem oberen Bereich die tischartige Aufnahme für die GKP bildet z. B. vermittels Auflageschienen 10, die auch reibungsarm ausgebildet sein können und die die GKP stabil und sicher tragen.

Unterhalb der Ebene, in der die GKP liegen, sind Transporteinrichtungen in From von Ketten oder Bändern 6 und 7 angeordnet, die von unten den GKP-Stapel erfassen.

Oberhalb der GKP sind Andruckrollen 8 und 9 vorgesehen, die den GKP-Stapel mit den Transportketten 6 in Eingriff bringen.

Die Transportkette 6 in der linken Hälfte der Fig. 1 ist über eine Welle 12 mit der Transportkette 7 in der rechten Hälfte der Fig. 1 gekuppelt, so daß nur eine Seite angetrieben zu werden braucht. Die Druckrollen 8, 9 laufen leer und sind in geeigneter Anzahl vorhanden, obwohl in Fig. 1 nur zwei davon dargestellt sind. Die Druckrollen sind in einem entsprechend ausgestalteten Gestell oder Rahmen (nicht dargestellt) gelagert, der mit Einrichtungen zum Andrücken der Druckrollen auf die obere 13 der Platten des GKP-Stapels ausgestattet ist.

Wird nun die Transporteinrichtung in Gang gesetzt, so erfassen die Transportketten 6 und 7 die untere Platte 14 des GKP-Stapels 1 im Reibungsschluß, so daß der GKP-Stapel mit regelbarer Geschwindigkeit z. B. in Richtung des Pfeils 2 bewegbar ist.

Die oben beschriebenen Einrichtungen wirken nun zur Verwirklichung der Erfindung mit zwei Paaren 4 und 5 von Kreissägeaggregaten zusammen, die jeweils wieder aus einem Antriebsmittel 15 und einem Kreissägeblatt 16 bestehen.

Die beiden Kreissägeaggregate eines jeden Paares 4 und 5 bilden einen Winkel miteinander, der wählbar ist und der der gewünschten Abfasung entspricht und auch die Dicke der abzufasenden Platten 13 und 14 angepasst werden kann.

Das Antriebsmittel 15 kann elektrischer, pneumatischer oder hydraulischer Art sein. Jeder GKP-Stapel wird nun so von den Transporteinrichtungen auf dem Maschinengestell transportiert, daß die eigentlichen, kartonummantelten Längskanten der GKP rechtwinklig zur Transportrichtung liegen. Die Querkanten der GKP aber parallel zur Transportrichtung und dabei so, daß ihre Querkanten, die linke 17 und rechte 18 nun einen einstellbaren Betrag seitlich über die tischartige Aufnahme hinausragen.

Die seitlich über die tischartige Aufnahme des GKP-Stapels hinausragenden Querkanten 17 und 18 liegen nun im Eingriffsbereich von je einem Paar Kreissägeaggregaten nämlich dem Aggregatpaar 4 am linken Seitenrand bzw. dem Aggregatpaar 5 am rechten Seitenrand (Fig. 1 und 2).

Wird nun der GKP-Stapel auf dem Maschinengestell vermittels der Transporteinrichtungen in Bewegung gesetzt und sind die Aggregatpaare 4 und 5 in entsprechender und richtiger Art auf die seitlichen Querränder 17 und 18 des GKP-Stapels ausgerichtet, so werden diese Ränger wie in Fig. 3 abgefast, wenn die Kreissägeaggregate in Gang gesetzt werden.

In Fig. 2 ist dieser Abfasungsvorgang kurz vor seinem Ende, da sich der GKP-Stapel in Richtung des Pfeils 2 bewegt.

Aus Fig. 2 ist auch ersichtlich, daß die Kreissägeaggregate im Abstand zueinander hintereinander versetzt liegen, so daß die Kreissäge mit dem Antrieb 15' ihre Arbeit schon beendet hat, während das andere Aggregat 15 um den Betrag der Versetzung noch arbeiten muß.

Da wie oben beschrieben die Vorrichtung für GKP aller gängigen Längen, die zwischen 250 und 600 cm liegen, vorwendbar sein muß, müssen das Maschinengestell, die Transportvorrichtung, die tischartige Aufnahme und andere Maschinenteile so ausgestaltet sein, daß sie auf diese Längen einstellbar sind.

In Fig. 1 erfolgt der Antrieb der Transportketten 6 und 7 über die Welle 12 nur von einer Seite. In einem solchen Falle können die Welle 12 und andere Teile teleskopierbar oder klappbar sein. Die tischartige Aufnahme mit den Auflageschienen 10, die die Andruckrollen 8 und 9 tragenden Einrichtungen könnten scherenartig ausgeführt und zusammenfahrbar sein und zwar sowohl von einer Seite als auch von beiden Seiten.

Die Anordnung der Kreissägeaggregate 4 und 5 ist in dem dargestellten Ausführungsbeispiel so getroffen, daß das Aggregat 4 "ortsfest" ist, während das andere 5 wie der Doppelpfeil 19 zeigt, auf die GKP zu und von dieser weg bewegbar ist, weil hier angenommen ist, daß die Anpassung der Vorrichtung an unterschiedliche GKP-Längen durch "zusammenschieben" der Vorrichtung nach links erfolgt.

Beide Kreissägeaggregatpaare, auch das "ortsfeste" Paar 14, sind universell verstellbar. "Ortsfest" soll hier nur bedeuten, daß bei Änderung der Länge der GKP nur ein Paar, nämlich das Paar 5 neu eingerichtet zu werden braucht.

Wenngleich in dem obigen Beispiel einer Ausbildung der Erfindung das GKP-Paar sich mit seinen Querrändern an den feststehenden Kreissägeaggregatpaaren 4 und 5 vorbei bewegt und abgefast wird, so ist es in kinematischer Umkehrung genauso möglich, das GKP-Paar feststehend anzuordnen und die Kreissägeaggregatpaare 4 und 5 sich über die Länge der Querränder bewegen zu lassen.

In Verfolg des Erfindungsgedankens kann sogar der nur nach obiger Beschreibung aus zwei GKP bestehende Stapel zu einen Stapel mit einer ganzzahligen Vielfalt von GKP-Paaren ausgebaut sein z. B. zu einem Stapel von 20 GKP, d. h. zu einem Stapel mit 10 Paaren oder gar mehr.

Bei einer solchen erfindungsgemäßen Ausbildung würde der Vielfachstapel festliegen und die Kreissägeaggregatpaare 4 und 5 sich über die Querränder oder Querkanten abfasend bewegen.

Zur rationellen Arbeitsweise könnte dann die Ausbildung weiter so ergänzt werden, daß die Kreissägeaggregatpaare sowohl bei der Hin-Bewegung ein GKP-Paar abfasen und bei der Her-Bewegung das nächste darüber oder darunter liegende Paar.

Die Kreissägeaggregatpaare 4 und 5 sind bei dieser Ausgestaltung in Schienen geführt, haben Antriebsmotor für die Hin- und Her-Fahrbewegung sowie Einrichtungen, mit denen ein jedes Paar 4 und 5 nach jeden Gang über die Querkante um den Betrag der Dicke zweier Platten gehoben oder gesenkt wird, ehe der nächste Gang beginnt. All diese Vorgänge könnten programmgesteuert sein. Zur Verringerung der Staubbelästigung sind die Kreissägeaggregate mit Absaugeinrichtungen versehen.

Gemäß einer bevorzugten Ausführungsform der Erfindung wird das Verfahren derart durchgeführt, daß jedem Kreissägeaggregatpaar (4,5) eine Absaugvorrichtung zugeordnet ist. Die Kreissägeblätter (16) sind vorzugsweise fein gezahnt oder mit Diamanten oder Hartmetall besetzt.

Es sei nochmals darauf hingewiesen, daß der Winkel, den die Abfasungen an den beiden übereinanderliegenden Platten miteinander bilden, dem Winkel entspricht, den die Kreissägeblätter miteinander bilden. Sie stellen quasi die Schenkel des Winkels dar und die den Winkel Halbierende 20 liegt in der Ebene, in der sich die aufeinanderliegenden GKP mit ihren Ansichtsseitenkartons berühren. Statt des Begriffs "Abfasen" bzw. "Abfasung" ist auch die Bezeichnung "Anfasen" bzw. "Anfasung" in Gebrauch.

## Patentansprüche

1. Verfahren zum gleichzeitigen Abfasen der Querkanten (17,18) zweier übereinanderliegender Gipskartonplatten in einem Verfahren zur Herstellung von Gipskartonplatten, wobei die Gipskartonplatten (13,14) mit ihren Ansichtsseiten aufeinander liegen und jede Querkante mit jeweils zwei in einem Winkel zueinander stehenden und versetzt angeordnet angetriebenen Kreissägen in Eingriff kommen, wobei jeweils eine Querkante einer Gipskartonplatte mit einer Kreissäge in Eingriff gelangt.

2. Verfahren nach Anspruch 1, **dadurch gekennzeichnet,** daß man zwei Gipskartonplatten als Paar auf einer tischartigen Aufnahme anordnet und mittels einer Transporteinrichtung mit Transportketten (6,7) und mit den Kreissägeaggregatpaaren (4,5) in Eingriff bringt.

3. Verfahren nach Anspruch 1 oder 2, **dadurch gekennzeichnet,** daß die Kreissägeaggregatpaare (4,5) einen Mehrfachstapel von jeweils zwei Gipskartonplatten zugeordnet sind und sich programmgesteuert an den Kanten der Gipskartonplatte (1) entlang bewegen, wobei die Kreissägeaggregatpaare (4,5) bei jeder Längsbewegung am Gipskartonplattenpaar (1) deren Querkanten (17,18) abfasen.

4. Verfahren nach einem der Ansprüche 1 bis 3, **dadurch gekennzeichnet,** daß man jedem Kreissägeaggregatpaar (4,5) eine Absaugvorrichtung zuordnet.

## Claims

1. Method for simultaneous chamfering of the transverse edges (17, 18) of two superimposed gypsum plaster boards in a method for producing gypsum plaster boards, the gypsum plaster boards (13, 14) lying with their facing-sides one on top of the other and each transverse edge coming into contact respectively with two actuated circular saws, which stand at an angle to each other and are disposed offset to each other, one transverse edge respectively of a gypsum plaster board coming into contact with one circular saw.

2. Method according to claim 1, **characterised in that** two gypsum plaster boards are disposed as a pair on a table-like receiving means and are brought into contact with the pairs (4, 5) of circular saw units by means of a conveying device with conveying chains (6, 7).

3. Method according to claim 1 or 2, **characterised in that** the pairs (4, 5) of circular saw units are assigned to a multiple stack of two gypsum plaster boards respectively and are moved along the edges of the gypsum plaster board (1) in a programme-controlled manner, the pairs (4, 5) of circular saw units chamfering the transverse edges (17, 18) of each pair (1) of gypsum plaster boards during each longitudinal movement.

4. Method according to one of the claims 1 to 3, **characterised in that** a suction device is assigned to each pair (4, 5) of circular saw units.

## Revendications

1. Procédé pour chanfreiner simultanément les bords transversaux (17, 18) de deux panneaux en placoplâtre superposés au cours d'un procédé de préparation de panneaux en placoplâtre, où les panneaux en placoplâtre (13, 14) se trouvent avec leur côté apparent l'un sur l'autre et chaque bord transversal vient en contact avec l'une de deux scies circulaires actionnées, disposées l'une derrière l'autre et décalées l'une par rapport à l'autre suivant un angle, où chaque fois un bord transversal d'un panneau en placoplâtre entre en contact avec une scie circulaire.

2. Procédé suivant la revendication 1, caractérisé en ce que l'on dispose deux panneaux en placoplâtre sous forme de paire, sur un logement tabulaire et à l'aide d'un dispositif de transport à chaines de transport (6, 7), on les met en contact avec les paires d'ensembles de scies circulaires (4, 5).

3. Procédé suivant la revendication 1 ou 2, caractérisé en ce que les paires d'ensembles de scies circulaires (4, 5) sont placées sur une pile multiple de chaque fois deux panneaux en placoplâtre et se déplacent de manière programmée, le long des bords des panneaux en placoplâtre (1), où les paires d'ensembles de scies circulaires (4, 5) chanfreinent à chaque déplacement longitudinal, les bords transversaux (17, 18) d'une paire de panneaux en placoplâtre (1).

4. Procédé suivant l'une quelconque des revendications 1 à 3, caractérisé en ce que l'on place un dispositif d'aspiration sur chaque paire d'ensembles de scies circulaires (4, 5).
